# EUROPÄISCHE PATENTSCHRIFT

(11) **EP 0 112 271 B1**
(45) Veröffentlichungstag und Bekanntmachung des Hinweises auf die Patenterteilung: **19.07.1989**
(21) Anmeldenummer: 83710079.1
(22) Anmeldetag: 11.11.1983
(51) Int. Cl.: B63B 1/02, B63B 7/08

(54) **Gliederfahrzeug**
Articulated vessel
Embarcation articulée

(30) Priorität: 16.11.1982 DE 3242401; 07.10.1983 DE 3336563
(43) Veröffentlichungstag der Anmeldung: 27.06.1984
(73) Patentinhaber: A P E C Freizeitanlagen GmbH, 60439 Frankfurt a.M. (DE)
(72) Erfinder: Lehmann, Rainer, Chemie-Ing., D-5409 Singhofen/Untermühle (DE)

(56) Entgegenhaltungen:
- CA-A- 1 110 501
- DE-C- 730 608
- FR-A- 1 254 259
- FR-E- 89 207
- FR-E- 96 260
- FR-E- 96 595
- GB-A- 1 096 359
- US-A- 3 628 206

## Beschreibung

Die Erfindung betrifft ein Gliederfahrzeug gemäß dem Oberbegriff des Anspruches 1. Das Gliederfahrzeug ist vor allem als schwimmfähiges Gliederfahrzeug, also als Gliederboot, ausgebildet. Ein solches Gliederfahrzeug ist bekannt aus der GB-A 1 096 359.

. Bei bekannten Booten ist der Bootskörper als ein im wesentlichen starrer Körper ausgebildet, der den durch die Bewegungen des Wassers bedingten Bewegungen als Ganzes folgt, ohne sich hierbei nennenswert zu verformen. In Fällen, in denen das tragende Wasser eine stark unebene Oberfläche hat und/oder ein starkes Gefälle aufweist und/oder senkrecht zur Fahrtrichtung eine stark begrenzte Ausdehnung hat, erweist sich ein Boot mit starrem Bootskörper als sehr sperrig und wenig manövrierfähig, und der Bootskörper ist partiell starken mechanischen Beanspruchungen ausgesetzt, da beispielsweise zeitweilig große Teile des Bootes aus dem Wasser herausragen. Ein Beispiel, bei dem solche Wasserverhältnisse vorliegen, sind Wildwasserflüsse oder -bäche, sowie entsprechende künstlich angelegte Wildwasserbahnen in Freizeitparks.

In den zuletzt genannten Wildwasserbahnen in Freizeitparks werden ungesteuerte Boote verwendet, die ohne eigenen Antrieb die Wildwasserbahn heruntertreiben. Die hierfür verwendeten Boote sind Rundboote, also in Form eines Kreises gebaute Boote, wobei der Schwimmkörper im wesentlichen aus einem kreisrunden aufgeblasenen Schlauch besteht. Der Boden dieser Boote ist eben. Solche Rundboote haben eine sehr schlechte laterale Schwerpunktslage. Das Boot stellt sich leicht schräg, wobei die tiefer liegende Seite dann leicht unter das Wasser gedrückt wird. Außerdem werden diese Boote leicht aus der zentralen Rinne der Wildwasserbahn, in -der die größte Strömungsgeschwindigkeit herrscht, heraus und gegen das Ufer gedrück, wo die Strömungsgeschwindigkeit geringer ist. Ähnliche Probleme bestehen bei sogenannten Schußbooten, die innerhalb einer künstlich angelegten Wasserbahn von einer relativ großen Höhe mit großer Steigung im Schuß herabfahren. Diese Schußboote haben in der Regel eine schlankere Form (größere Länge) als die vorerwähnten Boote für Wildwasserbahnen. Sie reagieren empfindlich gegen Unebenheiten der führenden Bahn.

Bei dem Betrieb von Booten der vorgenannten Art in künstlichen Wasserbahnen muß stets dafür gesorgt werden, daß die Wasserbahnen eine ausreichende Wassermenge führen, damit das Boot schwimmen kann. Dies ist insbesondere bei Wasserbahnen mit Schußabfahrtsstrecken schwierig zu verwirklichen, da hier das Gefälle der Wasserbahn sehr groß ist. Ein Aufsetzen der Boote auf den Boden der wasserführenden Bahn ist dabei häufig nicht zu vermeiden, was zu Beschädigungen von Bahn und Boot führt und die Geschwindigkeit des Bootes in unerwünschter Weise herabsetzt.

Aus der GB-A-1 096 359 ist ein schwimmfähiges Gliederfahrzeug bekannt, welches aus einzelnen Gliedern besteht, die über Drehgelenke mit horizontalen Achsen gegeneinander abknickbar sind. Die einzelnen Glieder bestehen aus schwimmfähigen mit einem Boden versehenen Kästen, die eine Nutzlast aufnehmen können. Jedes Knickglied besteht aus zwei unterschiedlich aufgebauten, ineinanderpassenden Maschinenbau-Konstruktionen, von denen jede an je einem Ende eines Fahrzeuggliedes angeordnet ist. Jeweils benachbarte Fahrzeugglieder werden über diese beiden Konstruktionen mittels Stifte zu einem Knickglied zusammengekoppelt, so daß die Glieder, abgesehen von ihrer gegenseitigen Drehbarkeit um die horizontale Achse des Knickglieds, zusammen eine starr miteinander verbundene Einheit bilden. Bei dem bekannten Gliederfahrzeug handelt es sich um große Schiffe für den Transport von Gütern.

Aus der FR-E-96 260 in Verbindung mit der FR-A=1 595 533 (Hauptpatent zur erstgenannten Druckschrift) ist ein Gerät bekannt, daß vor allem zum Befahren von Schnee gedacht ist und zum Erlernen des Skilaufens dienen soll. Das Gerät besteht aus einem eiförmigen aufblasbaren Körper, der mit einer im wesentlichen wie ein Ski geformten Leiste verbunden ist. Der eiförmige Körper ist dabei hochkant fest an die Skileiste angeschlossen. Der aufblasbare Körper ist so geformt, daß ein Mensch auf ihm in Reitstellung sitzen kann und besteht aus mehreren Elementen mit unterschiedlichen Aufblasdrücken, sodaß Faltzonen entstehen die gelenkartige Bereiche bilden. Das Gerät hat - wie ein Fahhrad - keine eigene Standstabilität. Das Gerät kann auch zum Befahren von Wasser eingesetzt werden, wobei es nach Art eines Wasserskis verwendet wird.

Es ist aus der FR-E-96595 ein Schlauchboot bekannt, das aus mehreren aneinander anliegenden rahmenförmigen Schlauchgliedem besteht, die alle in eine gemeinsame Außenhaut aus einem geeigneten Gewebe gesteckt sind. In Längsrichtung des Bootes benachbarte Schlauchglieder sind durch Umbandelung der nebeneinander liegenden Schlauchgliederabschnitte beider Schlauchglieder miteinander verbunden. Trotz dieser Verbindung besteht eine gewisse, relativ geringe gegenseitige Beweglichkeit zwischen den aneinanderliegenden Schlauchgliedem.

Der Erfindung liegt die Aufgabe zugrunde, ein Gliederfahrzeug der eingangs genannten Art zu entwickeln, das insbesondere zum Befahren von künstlichen Wildwasserbahnen geeignet ist, das eine Abknickung in Fahrtrichtung benachbarter Glieder in beliebiger Freiheitsgraden gestattet und das in seinem Aufbau einfach ist.

Zur Lösung dieser Aufgabe wird ein Gliederfahrzeug gemäß dem Oberbegriff des Anspruches 1 vorgeschlagen, welches erfindungsgemäß die im kennzeichnenden Teil des Anspruches 1 genannten Merkmale hat..

Vorteilhafte Ausgestaltungen der Erfindung sind in den weiteren Ansprüchen genannt.

Anhand der in den Figuren gezeigten Ausführungsbeispiele soll die Erfindung näher erläutert werden. Es zeigen
Fig. 1 das Prinzip eines schwimmfähigen Gliederfahrzeuges (Gliederbotes) gemäß der Erfindung in Seitenansicht,
Fig. 2 das Gliederfahrzeug aus Figur 1 in Draufsicht.
Fig. 3 ein weiteres Ausführungsbeispiel eines Gliederbootes gemäß der Erfindung in seitlicher Ansicht mit eingesetzten Körben,
Fig. 4 das Gliederboot gemäß Fig. 3 in Draufsicht ohne Körbe,
Fig. 5 einen Schnitt durch das Gliederboot gemäß Fig. 4 längs der Linie A-A im vergrößerten Maßstab,
Fig. 6 ein weiteres Ausführungsbeispiel eines Gliederbootes gemäß der Erfindung in seitlicher Darstellung,
Fig. 7 das Gliederboot gemäß Fig. 8 in Draufsicht,
Fig. 8 einen Querschnitt durch das Gliederboot gemäß Fig. 7 längs der Linie B-B in Figur 7 in vergrößertem Maßstab,
Fig. 9 bis 11 ein schwimmfähiges Gliederfahrzeug nach Art der Figuren 3 bis 5 und in entsprechender Darstellung, welches auf einer festen Unterlage zu gleiten vermag,
Fig. 12 bis 14 ein schwimmfähiges oder nicht schwimmfähiges Gliederfahrzeug nach Art der
Figuren 6 bis 8 und in entsprechender Darstellung, welches auf einer festen Unterlage zu gleiten vermag,
Fig. 15 eine Schnittdarstellung gemäß Fig. 14 mit einer anderen Ausführungsform für die Anbringung der Gleitflächen.

Die Figuren 1 und 2 zeigen den prinzipiellen Aufbau eines Gliederfahrzeuges gemäß der Erfindung, bei dem der gesamte Bootskörper aus einem umlaufenden, in vertikaler Richtung offenen Rahmen besteht. Die auf die einzelnen Glieder 1 bis 4 entfallenden Rahmenteile sind dabei als Schwimmkörper ausgebildet, deren Querschnitt eine beliebige Form haben kann, beispielsweise kreisförmig oder rechteckig. In Figur 2 besteht das Bugglied 1 und das Heckglied 1 aus je einem einzigen um 180° gebogenen Rahmenteil 11 beziehungsweise 11 d. Statt dieses einzigen Rahmenteiles können diese Glieder 1 und 4 natürlich aus verschiedenen starr miteinander verbundenen Rahmenteilen aufgebaut sein. Es müssen auch nicht sämtliche Rahmenteile als Schwimmkörper ausgebildet sein.

Die seitlichen Rahmenteile benachbarter Glieder sind über Knickglieder 13 miteinander verbunden. Diese Knickglieder sind als elastisch verformbare Zwischenstücke zwischen den relativ starren Rahmenteilen 11 angeordnet.

Die zu einem Glied gehörenden Rahmenteile können durch senkrecht zur Längsrichtung des Bootes verlaufende Querverbinder 18, 19, 20 miteinander verbunden werden. Diese Querverbinder können aus einer einfachen Stange bestehen, wie die mit 18 bezeichneten Querverbinder, oder sie können auch als Schwimmkörper ausgebildet sein, wie die mit 19 bezeichneten Querverbinder. Die Querverbinder legen die Breite des Bootes eindeutig fest. Die Querverbinder liegen möglichst an den Enden in Längsrichtung der Glieder, damit die einzelnen Glieder einen Teilrahmen mit einer möglichst großen Öffnungsfläche 23 bilden. Statt an einer Verbindungsstelle zwischen zwei Gliedem jedes Glied mit einem Querverbinder zu versehen wie im Ausführungsbeispiel zwischen den Gliedern 1 und 2 sowie 3 und 4, kann auch ein gemeinsamer Querverbinder verwendet werden, der von dem einen Knickglied zu dem gegenüberliegenden reicht. Auch dieser für zwei Glieder gemeinsame Querverbinder kann als Schwimmkörper ausgebildet werden, wie dies am Querverbinder 20 in Figur 2 dargestellt ist.

Die Teilrahmen der einzelnen Glieder stellen somit in den Figuren 1 und 2 im wesentlichen starre Körper dar, die im Verhältnis zueinander beliebig abgeknickt werden können. In die Durchtrittsflächen 23 dieser Teilrahmen sind vorzugsweise starr ausgebildete nach unten geschlossene Körbe einsetzbar, von denen die Nutzlast des Bootes aufgenommen wird. Hierbei kann es sich um Körbe zur Aufnahme von Personen handeln. Die Körbe sind dann vorzugsweise mit Sitzbänken versehen, wie dies beim Ausführungsbeispiel nach den Figuren 3 bis 5 näher ausgeführt ist. Die Tiefe dieser Körbe kann so bemessen sein, daß sie in das Wasser eintauchen und einen Beitrag zum Gesamtauftrieb des Bootes leisten. Die Körbe stützen sich dabei auf den Rahmenteilen 11 und/oder den Querverbindern ab. Soweit zwischen den Rahmenteilen 11a bis 11f keine Querverbinder vorhanden sind, können die eingesetzten Körbe auch derart an den Rahmenteilen befestigt werden, daß durch die Körbe die Breite des Bootes exakt festgelegt wird.

Für den Aufbau der Knickglieder 13 kommen beispielsweise Schaumstoffe mit geschlossenen Poren in Betracht, die in biegeweichen, wasserdichten Hüllen untergebracht sind. Schließlich können die Knickglieder auch aus aufblasbaren Kammern bestehen, wobei der Druck des in diesen Kammern eingeschlossenen Gases, normalerweise Luft, so bemessen ist, daß diese Kammern wesentlich weicher und leichter verformbar sind, als die im wesentlichen starren Rahmenteile. Diese Kammern bilden dann sogenannte Luftgelenke (« air hinges »).

Ein Ausführungsbeispiel der letztgenannten Art soll anhand der Figuren 3 bis 5 näher beschrieben werden. Der in Fig. 4 in Draufsicht gezeigte Bootskörper besteht aus drei Gliedern 1, 2, 3. Die Rahmenteile 31 a bis 31d sind als aufblasbare Schläuche ausgebildet, wobei die beiden um 180° gebogenen Endrahmenteile 31a und 31 c durch Schottwände 32 zweckmäßig in einzelne Abteilungen unterteilt sind. Die Knickglieder 33a bis 33d sind ebenfalls als aufblasbare Kammern ausgebildet, und das gleiche gilt für die Querverbinder 34 und 35. Die die Knickglieder bildenden aufblasbaren Kammern sind mit Ansatzstutzen 36a bis 36d für die Querverbinder versehen. Der gesamte von den Schottwänden 32a, 32b, 32c begrenzte Raum stellt eine einzige Kammer dar. Das gesamte System aus Rahmenteilen, Querverbindern und Knickstellenkammem ist zu einem einheitlichen Gebilde zusammenvulkanisiert. In die von jedem Glied gebildete Teilrahmenöffnung sind Körbe 41-43 einsetzbar, die in Fig. 3 eingezeichnet sind und besonders gut im Querschnitt gemäß Fig. 5 erkennbar sind. Die Körbe liegen vierseitig auf den Längsund Querschläuchen auf und sind mittels Tauwerktropps an den Holmtroppbesätzen befestigbar. Der Boden 53 der Körbe liegt im eingesetzten Zustand etwas höher als die untere Begrenzung 54 der Schläuche, um eine Bodenberührung durch die Körbe zu vermeiden. Andererseits tauchen sie jedoch ebenfalls in das Wasser 55 ein und liefern damit einen Beitrag zu dem Auftrieb des Bootes. Etwas oberhalb des Bodens der Körbe ist eine Gräting 45 angeordnet, unter der sich Spritz- und Regenwasser sammelt. In die Körbe sind Sitzbänke 44 eingebaut bzw. einsetzbar.

An den Außenseiten und an der Unterseite der Längsschläuche sind Schutz- und Scheuerleisten 46 angeordnet. Die Körbe sind mit einer Schanz 47 versehen, die bei den beiden Endkörben zu den Enden hin zum Schutz gegen Spritzwasser hochgezogen ist und die zweckmäßigerweise in horizontaler Richtung nicht über den Schlauch hervorstehen, um bei Verwendung des Bootes in Wildwasserkanälen ein Anschlagen gegen die Uferwände zu vermeiden.

Dadurch, daß die Luftkammern 33a bis 33d, welche die Knickglieder (Luftgelenke) bilden, nur mit einem relativ geringen Druck aufgeblasen sind, sind sie sehr weich und leicht verformbar. Im Verhältnis zu ihnen wirken die übrigen Schlauchteile als praktisch starre Körper, so daß sich die Glieder des Bootes über die Gelenkkammern gegeneinander abknicken können um Achsen, die im wesentlichen in Querrichtung durch die Gelenkkammem verlaufen. Aber auch in der Horizontalebene können die Gelenkkammern um vertikale Achsen gegeneinander leicht abknicken. Sie können auch in gewissem Umfange senkrecht zur Längsachse des Bootes parallel zueinander verschoben werden. Vorzugsweise werden die zu den Gelenkkammem gehörenden Wände des Bootes aus biegsamerem und knautschbarerem Material hergestellt, als die übrigen ebenfalls als Schlauchteile aufgebauten Rahmenteile und Querverbinder. Durch die Einstellung des Luftdruckes in den Gelenkkammern kann der Grad der Schlappheit und « Wabbeligkeit » und damit die Weichheit der Verbindung zwischen den Gliedern nach Wunsch eingestellt werden.

Das in den Figuren 3 und 4 dargestellte Boot hat eine Länge von ungefähr 5 bis 6 m und ist für 6 Personen konzipiert. Es versteht sich, daß das Boot durch Hinzufügen weiterer Glieder bedeutend länger und für bedeutend mehr Personen gebaut werden kann.

Dadurch, daß die Körbe mit im wesentlichen rechteckigen Kästen in das Wasser eintauchen, wird am Boden des Bootes eine Zerklüftung erreicht, die kursstabilisierend wirkt und den für ein mit der Strömung treibendes Boot erforderlichen Wasserwiderstand erzeugt. Die ins Wasser eintauchenden Flächen 51 der Körbe, die in Längsrichtung des Bootes verlaufen, sorgen dafür, daß das Boot an die Stelle des Wasserstroms (in der Regel die Kanalmitte) gedrückt wird, in der die größte Strömungsgeschwindigkeit herrscht. Die in das Wasser eintauchenden senkrecht zur Längsrichtung des Bootes verlaufenden Flächen 52 der Körbe sorgen dafür, daß die Längsachse des Bootes sich in die Strömungsrichtung stellt. Auf diese Weise wird ein Querschlagen des Bootes verhindert. Hierdurch wird ein schneller Betriebsablauf auf kommerziellen Wildwasserbahnen gefördert.

In den Figuren 6 bis 8 ist ein anderes Ausführungsbeispiel der Erfindung dargestellt. Das Boot besteht in diesem Falle aus zwei im wesentlichen parallel angeordneten langen nachgiebigen (elastisch verformbaren) Schwimmkörpern 61, die vorzugsweise als Luftschläuche ausgebildet sind. Diese Schläuche sind in entsprechende Aufnahmeöffnungen eines starren Bugteils 62 und eines starren Heckteils 63 eingelassen und fest mit diesen Teilen verbunden. In den Raum zwischen Bugteil 62 und Heckteil 63 sind starre Körbe hintereinander einsetzbar, die auf die Schwimmkörper 61 aufgesetzt und an diesen lösbar befestigt werden. Die Befestigung kann beispielsweise mit Expandern 65 erfolgen, die den Schwimmkörper 61 umfassen. Die einzelnen Glieder des Bootes werden hierbei von den Körben mit den zugehörigen Teilen der Schwimmkörper 61 gebildet. Auch das Bugteil 62 und das Heckteil 63 stellen je ein Glied dar. Dank der Nachgiebigkeit der Schwimmkörper können die Glieder gegeneinander abknicken und/oder sich parallel zueinander verschieben. Der Grad der Abknickbarkeit und gegenseitigen Verschiebbarkeit kann durch den Grad der Nachgiebigkeit der Schwimmkörper einerseits und den Abstand zwischen zwei benachbarten Körben bzw. Korb und Bugoder Heckteil 62, 63 andererseits eingestellt werden. In den Körben sind wieder Sitzbänke 67 angeordnet, wie in einem der Körbe in Fig. 6 angedeutet ist und in der vergrößerten Querschnittsdarstellung nach Fig. 8 besser erkennbar ist. Der in Fig. 8 gezeichnete Korb ist an den Seiten so ausgebildet, daß er die Schwimmkörper 61 von drei Seiten mit einer zum Aufsetzen angemessenen Toleranz umfaßt. Ein elastisches Seil 65 (Expander) wird dann über die nach unten offene Seite gespannt. Die Körbe 64 sowie auch das Bugteil 62 und das Heckteil 63 sind sowohl seitlich als auch nach unten mit Schutz- und Scheuerleisten 66 versehen. Das Boot nach Fig. 6 bis 8 ist insbesondere. geeignet für sogenannte Schußfahrten in künstlich angelegten Wasserbahnen. Es wird dabei in einem Kanal geführt, in welchem sich das Boot mit den dargestellten Schutzund Scheuerleisten abstützt.

Im vorhergehenden wurden schwimmfähige Gliederfahrzeuge, also Gliederboote, beschrieben. Häufig passiert es bei künstlichen Wildwasserbahnen, insbesondere bei Schußbahnen, daß die führende Rinne nicht ständig genug Wasser trägt, um das Fahrzeug im schwimmenden Zustand zu halten. Schließlich sind auch geschlossene Bahnanlagen denkbar, die überhaupt kein Wasser oder nur eine geringe, praktisch nur der Schmierung dienende Wassermenge führen. Um die oben beschriebenen Gliederfahrzeuge auch für den Betrieb in solchen Rinnen geeignet zu machen, sind nach einer Weiterentwicklung der Erfindung sämtliche oder ein Teil der Glieder des Fahrzeugs an ihrer Unterseite mit Gleitflächen versehen, mit denen das Fahrzeug auf eine feste Unterlage aufsetzbar ist, bei der es sich in der Regel um den Boden einer das Fahrzeug führenden Fahrrinne oder Bahn handelt. Unter « Unterseite der Glieder werden dabei die Bereiche der Glieder bezeichnet, mit denen das Glied sich beim Aufsetzen auf die Bahn abstützt. Bei einer senkrecht zur Längsrichtung gewölbten Bahn, bei der die Bahn also bogenförmig nach oben gezogene Seitenwände hat, gehören zu diesen Bereichen auch schräg verlaufende Bereiche der Glieder. Da die in sich starren Gleitflächen für jedes Glied individuell vorgesehen sind, bleibt die Abknickbarkeit und Verschiebbarkeit der Glieder untereinander erhalten.

Die Ausbildung eines solchen gleitenden Fahrzeugs aus einzelnen miteinander abknickbar und verschiebbar verbundenen Gliedern erzeugt eine Schlingerbewegung, auf welche bei Verwendung der Fahrzeuge in Freizeit- und Vergnügungsfahranlagen zur Verstärkung des Fahrgefühls großer Wert gelegt wird.

Die Gleitflächen können in der Weise ausgebildet werden, daß die nach unten vorstehende Unterseite der Körbe großflächig mit gleitfähigem Material belegt sind. Eine andere Möglichkeit besteht darin, an diesen Körben oder den Rahmenteilen Kufen anzubringen, die ihrerseits mit gleitfähigem Material belegt sind oder massiv aus solchem Material bestehen.

Ferner können auch an den Außenseiten der Glieder Gleitflächen vorgesehen sein, mit denen sich das Fahrzeug beim Anschlagen oder Anliegen gegen eine Seitenwand der führenden Rinne abstützt.

Die Rahmenteile und/oder die Querverbinder können bei diesem Fahrzeug gemäß der Erfindung weiterhin als Schwimmkörper ausgebildet sein, so daß das Fahrzeug zugleich schwimmfähig ist. Diese amphibische Ausführungsform hat den Vorteil, daß das Fahrzeug am unteren Ende der Bahn in einem Wasserbecken aufgefangen werden kann. Es ist aber auch möglich, die Rahmenteile und/oder Querverbinder aus nicht schwimmfähigem Material auszubilden, z. B. aus einfachen Holmen oder Profilträgern. Auch brauchen, falls ein Eintauchen in Wasser nicht vorgesehen ist, die Körbe nach unten nicht geschlossen ausgebildet zu sein.

Das Material der Gleitflächen muß so beschaffen sein, daß es auf dem Material der führenden Bahn einen möglichst kleinen Reibungskoeffizienten hat. Hierfür kommen vor allem spezielle Kunststoffe in Betracht, z. B. Hostalen unter der Handelsbezeichnung « GUR ». Die die Unterlage bildende führende Bahn kann z. B. aus Stahl oder Kunststoff bestehen.

Die Verwendung eines Fahrzeuges mit Gleitflächen hat gegenüber einem Fahrzeug mit Rädern den Vorteil erheblich größerer Auflageflächen. Bei der Verwendung von Rädern wird die tragende Bahn wegen des hohen Auflagedruckes sehr schnell beschädigt und unbrauchbar.

In der Regel werden alle Glieder eines Fahrzeuges gemäß der Erfindung mit Gleitflächen versehen. Es ist jedoch denkbar, daß einzelne Glieder keine Gleitflächen haben und ohne Boden oder Seitenberührung mit der führenden Rinne von den benachbarten Gliedern mitgetragen werden.

Ein erstes Ausführungsbeispiel dieser Weiterentwicklung gemäß der Erfindung zeigen die Figuren 9 bis 11. Diese Figuren zeigen in gleicher Darstellung wie die Figuren 3 bis 5 ein schwimmfähiges Gliederfahrzeug, das sich von dem der Figuren 3 bis 5 dadurch unterscheidet, daß es zugleich auf einer festen Unterlage aufsetzbar ist und auf dieser gut zu gleiten vermag. Gemäß dieser Weiterentwicklung der Erfindung sind die einzelnen Glieder 1-3 des Fahrzeuges mit Gleitflächen versehen, und zwar mit in Längsrichtung der Glieder verlaufenden Kufen 73, 74, die auf der ebenen Unterseite der Körbe 41 bis 43 angebracht sind. Die den Boden der Rinne 80 berührenden Flächen der Kufen sind mit einem hoch gleitfähigen Material 75 belegt, das so gewählt wird, daß der Reibungskoeffizient mit dem Material der Rinne 80 sehr klein ist.

Es ist ferner möglich, daß auch an den Rahmenteilen Kufen 76 mit einem gleitfähigen Belag 75 angebracht sind, wie dies in Fig. 11 für das Rahmenteil 31 b angedeutet ist. Da das Gliederfahrzeug bei seiner Fahrt durch die Rinne, insbesondere in Kurven, auch an die Seitenwände 80a, 80b der Rinne anschlagen kann, können die Glieder auch an den Seiten mit Gleitflächen versehen sein. Diese Gleitfläche kann unmittelbar am Rahmenteil befestigt sein, wie dies für das Rahmenteil 31 b in Fig. 11 gezeigt ist, wo eine Kufe 77 mit gleitfähigem Material 75 seitlich am Rahmenteil angeordnet ist. Diese Kufen 77 mit Gleitflächen sind auch für alle sechs Rahmenteile in Fig. 10 dargestellt. Eine andere Möglichkeit besteht darin, daß die Auflageträger 82, mit denen der Korb auf den Rahmenteilen ruht, weiter nach außen um das Rahmenteil verlängert ist, wie dies für die Auflagekonstruktion 82a in Fig. 11 gezeigt ist. Die Kufe 78 mit dem gleitfähigen Material ist dann an dieser Auflagekonstruktion selbst befestigt.

Die Figuren 12 bis 14 zeigen ein ähnliches Gliederfahrzeug wie die Figuren 6 bis 8, wobei wieder für entsprechende Teile die gleichen Bezugszeichen verwendet werden. Auch die Darstellungsweise der Figuren 12 bis 14 entspricht der gemäß Figur 6 bis 8. Gemäß der Weiterentwicklung der Erfindung sind die Bodenflächen der Körbe 41 bis 43a mit einem hoch gleitfähigen Material 75 belegt. Gleiches gilt auch für das vordere und hintere Rahmenteil 62, 61 (Bugteil und Heckteil). Auch bei dieser Ausführungsform können die am weitesten seitlich herausstehenden Teile der Körbe bzw. der einzelnen Glieder mit hoch gleitfähigem Material 75 belegt sein, wie dies in Fig. 13 und 14 erkennbar ist. Die beiden nicht starren Rahmenteile 61 können statt als Schwimmkörper beispielsweise auch aus nicht schwimmfähigen massiven Gummistangen bestehen.

Natürlich können auch bei der Ausführungsform nach Fig. 12 bis 14 anstelle des unmittelbar auf den Flächen der Körbe aufgetragenen hoch gleitfähigen Materials Kufen an den Körben vorgesehen sein, die ihrerseits mit gleitendem Material belegt sind, wie dies in den Figuren 9 bis 11 gezeigt ist. Umgekehrt kann auch bei der Ausführungsform nach Fig. 9 bis 11 anstelle der Kufen unmittelbar gieitfähiges Material auf den Flächen der Körbe aufgetragen werden. Dabei muß jedoch der Korb nach unten so weit verlängert werden, daß seine untere Grenzfläche tiefer als die der Rahmenteile liegt.

In beiden Ausführungsbeispielen gem. Fig. 9-14 können sich die Kufen bzw. das unmittelbar aufgetragene gleitfähige Material über die volle Länge der Glieder in Fahrrichtung erstrecken oder über einen Teil dieser Länge. Stets ist darauf zu achten, daß optimale Verhältnisse zwischen der Gesamtreibung einerseits und dem Auflagedruck auf die führende Rinne andererseits geschaffen werden. Die den Boden oder die Seitenwände der Rinne berührenden gleitfähigen Flächen sind an ihrer in Fahrtrichtung vorderen Kante schräg nach oben gezogen, wie dies beispielsweise bei a in Fig. 9 oder bei b in Fig. 12 angedeutet ist.

Figur 15 zeigt in gleicher Darstellung wie Figur 14 ein Ausführungsbeispiel gemäß der Erfindung mit einer anderen Ausbildung der Gleitflächen. Die Gleitfläche 101 besteht hierbei aus einem senkrecht zur Längsrichtung des Fahrzeugs umlaufenden Band, das sich über den gesamten Außenumfang (mit Ausnahme der Öffnung nach oben) des Gliedes erstreckt. An den Übergangszonen 102 zwischen dem Bodenteil und den Seitenteilen des Korbes bzw. des Gliedes wird das Band auf einem Bogen geführt, der dem Bogen 103 der führenden Rinne 80 angepaßt ist. Das Band kann entweder als selbsttragender Körper ausgebildet sein, oder es muß im Bereich der Übergangszone 102 mit einer Stützkonstruktion versehen sein. Das Band besteht aus hoch gleitfähigem Material oder ist an seiner Außenseite mit solchem Material 75 belegt. Das Band kann auch so beschaffen sein, daß es sich nur über die Übergangszonen 102 erstreckt. In Längsrichtung des Gliedes kann sich das Band über die ganze Länge des Gliedes erstrecken oder aus mehreren im Abstand voneinander angeordneten Bändern bestehen.

Das gleitfähige Material kann auf die sie tragenden Flächen in beliebiger Weise aufgebracht werden. In Betracht kommen beispielsweise Schrauben, Kleben oder Aufschweißen. Die gleitfähigen Flächen können mit Schuppen oder Rillen versehen sein, die einerseits den Zweck haben können, ein Rückwärtsrutschen der Fahrzeuge zu verhindern und/oder die andererseits so beschaffen sein können, daß beim Vorhandensein eines Wasserfilms in der führenden Rinne dieses Wasser leichter zwischen Gleitfläche und Rinnenboden zum Aufbau eines Gleitfilms gelangen kann.

## Patentansprüche

1. Gliederfahrzeug, bestehend aus mehreren in Längsrichtung des Fahrzeugs angeordneten schwimmfähigen oder nicht schwimmfähigen im wesentlichen starren Gliedern (1 - 4), die über Knickglieder miteinander verbunden sind, welche ein gegenseitiges Abknicken der Glieder gegeneinander ermöglichen, dadurch gekennzeichnet, daß die Glieder aus im wesentlichen starren Rahmenteilen bestehen, die in vertikaler Richtung offene Rahmenfelder (23) bilden, daß die die Glieder verbindenden Knickglieder (13) aus elastisch verformbaren Körpern bestehen und daß in die auf die einzelnen Glieder des Fahrzeugs entfallenden, in vertikaler Richtung offenen Rahmenfelder (23) starre, sich auf den Rahmenteilen (11a-iif) stützende Nutzlastkörbe eingesetzt sind.

2. Gliederfahrzeug nach Anspruch 1, dadurch gekennzeichnet, daß die in Querrichtung des Fahrzeugs einander gegenüberliegenden Rahmenteile durch vorzugsweise möglichst nahe an den Verbindungsstellen der Glieder liegende Querverbinder (18, 19, 20, 34, 35) derart miteinander verbunden sind, daß die Breite des Fahrzeugs exakt festgelegt ist.

3. Gliederfahrzeug nach Anspruch 2, dadurch gekennzeichnet, daß für zwei benachbarte Glieder ein gemeinsamer Querverbinder (20, 34, 35) vorgesehen ist, der mit seinen Stimenden an die elastisch verformbaren Knickglieder angeschlossen ist.

4. Gliederfahrzeug nach einem der vorhergehenden Ansprüche, dadurch gekennzeichnet, daß sämtliche oder ein Teil der auf die einzelnen Glieder entfallenden Rahmenteile (11a bis 11f) und evtl auch die Querverbinder (18, 19, 20, 34, 35) als Schwimmkörper ausgebildet sind.

5. Giiederfahrzeug nach Anspruch 4, dadurch gekennzeichnet, daß die als Schwimmkörper ausgebildeten Rahmenteile und/oder die als Schwimmkörper ausgebildeten Querverbinder aus aufblasbaren Schlauchstücken bestehen.

6. Gliederfahrzeug nach einem der vorhergehenden Ansprüche, dadurch gekennzeichnet, daß die Knickglieder aus aufblasbaren Kammern (Luftgelenken) (33a-33d) bestehen, wobei der Gasdruck in diesen Kammern so bemessen ist, daß die Knickglieder wesentlich weicher und leichter verformbar sind als die im wesentlichen starren Rahmenteile.

7. Gliederfahrzeug nach Anspruch 6, dadurch gekennzeichnet, daß sämtliche Rahmenteile, Querverbinder und Knickglieder aus aufblasbaren Schläuchen bestehen, deren Querschnitte vorzugsweise alle gleich groß sind und die alle zu einer einzigen Einheit zusammenvulkanisiert oder -geschweißt sind.

8. Gliederfahrzeug nach einem der vorhergehenden Ansprüche, dadurch gekennzeichnet, daß die Knickstellenkammern (33a, 33d; 33b, 33c) mit Ansatzstutzen (36a-36d) für die Querverbinder versehen sind.

9. Gliederfahrzeug nach einem der vorhergehenden Ansprüche, dadurch gekennzeichnet, daß mindestens zwei Glieder an ihrer Außenseite mit Gleitflächen (75) versehen sind, mit denen die Glieder auf einer festen Unterlage (40) aufsetzbar sind, und daß die Gleitflächen aus einem hochgleitfähigen Material bestehen, welches auf dem Material der festen Unterlage zumindest in Fahrtrichtung des Fahrzeugs einen möglichst geringen Reibungskoeffizienten hat.

10. Gliederfahrzeug nach Anspruch 9, dadurch gekennzeichnet, daß die Gleitflächen (75) sich über einen Teil oder die gesamte untere Fläche der Glieder erstrecken.

11. Gliederfahrzeug nach Anspruch 10, dadurch gekennzeichnet, daß das gleitfähige Material unmittelbar auf den unteren Flächen der Glieder aufgetragen ist.

12. Gliederfahrzeug nach Anspruch 9, dadurch gekennzeichnet, daß an der Unterseite der Glieder Kufen (74, 76) angeordnet sind, die im wesentlichen in Fahrtrichtung des Fahrzeugs verlaufen und mit dem gleitfähigen Material (75) belegt sind.

13. Gliederfahrzeug nach einem der Ansprüche 9-12 dadurch gekennzeichnet, daß auch die Seitenwände der Glieder an ihren am weitesten nach außen ragenden Flächen ganzoder teilflächig mit hochgleitfähigem Material versehen sind oder daß mit gleitfähigem Material belegte Kufen (77, 78) an den Seitenwänden vorhanden sind, mit denen das Fahrzeug sich gegen die Seitenwände (80a, 80b) einer das Fahrzeug führenden Gleitbahn oder Rinne abzustützen vermag.

14. Gliederfahrzeug nach einem der Ansprüche 9-13 dadurch gekennzeichnet, daß Glieder mit in Richtung senkrecht zur Fahrtrichtung des Fahrzeugs bogenförmigen Gleitflachen (102) versehen sind, die sich senkrecht zur Fahrtrichtung über Teile oder die gesamte Außenwand des Gliedes erstrecken und sich in Längsrichtung des Fahrzeugs über einen Teil oder die gesamte Länge des Gliedes erstrecken.

15. Gliederfahrzeug nach Anspruch 14, dadurch gekennzeichnet, daß die Gleitflächen aus einem selbsttragenden oder gestützten, senkrecht zur Fahrtrichtung umlaufenden Band (101) bestehen, das entweder massiv aus gleitfähigem Material besteht oder mit gleitfähigem Material belegt ist.

16. Gliederfahrzeug nach einem der Ansprüche 9 bis 15, dadurch gekennzeichnet, daß die gleitfähigen Flächen an ihrem in Fahrtrichtung vorderen Bereich (a, b) schräg oder bogenförmig nach oben verlaufen.

17. Gliederfahrzeug nach einem der Ansprüche 9-16 dadurch gekennzeichnet, daß die Gleitflächen an den Rahmenteilen der einzelnen Glieder und/oder an den in die Rahmen eingesetzten Körben angebracht sind.

18. Gliederfahrzeug nach einem der Ansprüche 9 bis 17, dadurch gekennzeichnet, daß die Gleitflächen mit Schuppen oder Rillen versehen sind.

## Claims

1. Articulated vehicle, comprising several floatable or non-floatable substantially rigid units (1-4) arranged in the longitudinal direction of the vehicle, which units are connected to one another by means of buckle links, which permit the members to buckle or bend in relation to one another, characterized in that the units consist of substantially rigid frame parts defining frame fields (23), which are open in the vertical direction, that the buckle links (13) connecting the units consist of elastically deformable bodies, and that rigid baskets for a useful load are inserted into the vertically open frame fields (23) of the individual units of the vehicle and are supported by the frame parts (11a-11f).

2. Articulated vehicle according to claim 1, characterized in that the frame parts which lie opposite to one another in the transverse direction of the vessel are connected with each other by means of cross-connecting members (18, 19, 20, 34, 35), which are preferably positioned as close as possible to the connection points between the units, in such a way that the width of the vessel is exactly defined.

3. Articulated vehicle according to claim 2, characterized in that for two adjacent units there is provided one common cross-connecting member (20, 34, 35) which is connected at its ends to the elastically deformable buckle links.

4. Articulated vehicle according to any of the preceding claims, characterized in that all or a part of the frame parts (11a-11f) of the individual units and possibly also the cross-connecting members (18, 19, 20, 34, 35) are constructed as floatable bodies.

5. Articulated vehicle according to claim 4, characterized in that the frame parts and/or the cross-connecting members which are formed as floatable bodies consist of inflatable hose pieces.

6. Articulated vehicle according to any of the preceding claims, characterized in that the buckle links consist of inflatable chambers (air-joints) (33a-33d), with the gas pressure in said chambers being dimensioned such that the buckle links are essentially more yieldable and easier deformable than the substantially rigid frame parts.

7. Articulated vehicle according to claim 6, characterized in that all frame parts, cross-connecting members, and buckle links consist of inflatable hoses, which all have cross-sections of preferably the same size and which are all vulcanized or welded together to form one single unit.

8. Articulated vehicle according to any of the preceding claims, characterized in that the buckle link chambers (33a, 33d, 33b, 33c) are provided with adapter pieces for the cross-connecting members.

9. Articulated vehicle according to any of the preceding claims, characterized in that at least two units are provided with sliding surfaces (75) on their outside, which surfaces are capable of supporting the units on a fixed base (40), and that the sliding surfaces consist of a highly slidable material which, with a material of the fixed base, makes a friction coefficient which is as low as possible, at least in the travelling direction of the vehicle.

10. Articulated vehicle according to claim 9, characterized in that said sliding surfaces (75) extend over a part or over the entire lower surface of the units.

11. Articulated vehicle according to claim 10, characterized in that the slidable material is applied directly to the lower surface of the units.

12. Articulated vehicle according to. claim 9, characterized in that the underside of the units is provided with runners (74, 76), which extend substantially in the direction of travelling of the vehicle and which are coated with a slidable material (75).

13. Articulated vehicle according to any of claims 9-12, characterized in that those surfaces of the side walls of the units which extend farthest outwardly, are completely or partially provided with highly slidable material or that the side walls are provided with runners (77, 78) coated with slidable material, with which runners the vehicle may about against the side walls (80a, 80b) of a slighting path or slighting channel guiding the vehicle.

14. Articulated vehicle according to any of claims 9-13, characterized in that units are provided with arc-shaped sliding surfaces (102) extending perpendicularly to the travelling direction of the vehicle, which sliding surfaces extend transversely to the travelling direction along portions of or along the entire outside surface of the unit and extend in the longitudinal direction of the vehicle along a portion or along the total length of the unit.

15. Articulated vehicle according to claim 14, characterized in that the sliding surfaces consist of a self-supporting or a supported band, which extends perpendicularly to the travelling direction, the band consisting either of a solid band of slidable material or a band coated with a slidable material.

16. Articulated vehicle according to any of claims - 9-15, characterized in that the slidable surfaces, at their front edge (a, b) in the travelling direction are provided with an upwardly extending oblique or arcuate shape.

17. Articulated vehicle according to any of claims 9-16, characterized in that the sliding surfaces are attached to the frame parts of the individual units and/or to the baskets inserted into the frames.

18. Articulated vehicle according to any of claims 9-17, characterized in that the sliding surfaces are provided with scales or grooves.

## Revendications

1. Véhicule articulé, formé de plusieurs éléments constitutifs (1-4) sensiblement rigides, capable de flotter ou de ne pas flotter, disposés dans la direction longitudinale du véhicule et reliés entre eux par des éléments aptes à se couder de manière à autoriser la formation de coudes entre lesdits éléments constitutifs, caractérisé par le fait que les éléments constitutifs sont constitués par des éléments de cadres sensiblement rigides, qui forment dans la direction verticale, des champs de cadres ouverts (23), que les éléments aptes à se couder (13), qui relient les éléments constitutifs sont constitués par des corps élastiquement déformables et que dans les champs de cadres (23) associés aux éléments constitutifs individuels du véhicule, et qui sont ouverts dans la direction verticale, sont disposées des nacelles pour charges utiles qui prennent appui sur les éléments de cadre (11 a-11f).

2. Véhicule articulé selon la revendication 1, caractérisé par le fait que les éléments de cadres qui se situent l'un en face de l'autre dans le sens transversal du véhicule, sont reliés de telle façon entre eux par des éléments transversaux de liaison (18, 19, 20, 34, 35) qui de préférence se situent aussi près que possible des emplacements de liaisons entre éléments constitutifs, que la largeur du véhicule s'en trouve déterminée de façon précise.

3. Véhicule articulé selon la revendication 2, caractérisé par le fait que pour deux éléments constitutifs voisins, il est prévu un élément de liaison transversale commun (20, 34, 35) qui est relié, par ses extrémités frontales, aux éléments élastiquement déformables, aptes à former un coude.

4. Véhicule articulé selon l'une des revendications précédentes, caractérisé par le fait que tous les éléments ou une partie des éléments de cadres (11a, 11f) qui correspondent aux éléments constitutifs individuels, et éventuellement, également les liaisons transversales (18, 19, 20, 34, 35) sont réalisées sous la forme de corps flottant.

5. Véhicule articulé selon la revendication 4, caractérisé par le fait que les éléments de cadres qui sont réalisés sous la forme de corps flottant et/ou les éléments transversaux de liaison qui sont formés par des corps flottants, sont constitués par des éléments de boudins gonflables.

6. Véhicule articulé selon l'une des revendications précédentes, caractérisé par le fait que les éléments aptes à se couder sont constitués par des chambres gonflables (articulations pneumatiques) (33a-33d), étant noté que la pression gazeuse dans ces chambres est déterminée de telle façon que les éléments aptes à se couder sont notablement plus mous et plus facilement déformables que les éléments de cadre qui sont, pour l'essentiel, rigides.

7. Véhicule articulé selon la revendication 6, caractérisé par le fait que tous les éléments de cadres, les éléments transversaux de liaison et les éléments aptes à se couder, sont constitués par des boudins gonflables dont les sections transversales sont, de préférence identiques entre elles, et qui sont tous assemblés par vulcanisation ou par soudure pour former une unité.

8. Véhicule articulé selon l'une des revendications précédentes, caractérisé par le fait que les chambres (33a, 33d ; 33b, 33c) qui présentent des emplacements au niveau desquels se forment les coudes, sont pourvues d'embouts (36a-36d) pour les éléments transversaux de liaison.

9. Véhicule articulé selon l'une des revendications précédentes, caractérisé par le fait qu'au moins deux éléments constitutifs sont pourvus, sur la face extérieure, de surfaces de glissement

(75), à l'aide desquelles lesdits éléments constitutifs sont susceptibles d'être montés sur un support rigide (40), et que les surfaces de glissement sont constituées par matériaux possédant une capacité de glissement élevée qui possède, sur le matériau du support rigide, et au moins dans le sens de déplacement du véhicule, un coefficient de friction aussi faible que possible.

10. Véhicule articulé selon la revendication 9, caractérisé par le fait que les surfaces de glissement (75) s'étendent sur une partie ou sur la totalité de la surface inférieure des éléments constitutifs.

11. Véhicule articulé selon la revendication 10; caractérisé par le fait que le matériau à capacité de glissement est déposé directement sur les surfaces inférieures des éléments constitutifs.

12. Véhicule articulé selon la revendication 9, caractérisé par le fait que sur la face inférieure des éléments constitutifs sont disposés des patins (74, 76) qui s'étendent sensiblement dans la direction du déplacement du véhicule et qui sont revêtus avec le matériau à capacité de glissement (75).

13. Véhicule articulé selon l'une des revendications 9-12, caractérisé par le fait que les parois latérales des éléments constitutifs sont également pourvues, sur leur face qui s'étendent le plus vers l'extérieur, sur la totalité ou sur une partie de ces faces, d'un matériau de capacité de glissement élevé, ou que des patins (77, 78) qui sont revêtus du matériau à capacité de glissement, sont disposés au niveau des parois latérales avec lesquelles le véhicule est capable de prendre appui contre les parois latérales (80a, 80b) d'une glissière ou d'une goulotte qui guide le véhicule.

14. Véhicule articulé selon les revendications 9 -13, caractérisé par le fait que les éléments constitutifs sont pourvus de surfaces de glissement (102) en forme d'arcs s'étendant perpendiculairement à la direction du déplacement du véhicule, lesquelles surfaces de glissement (102) s'étendent, perpendiculairement à la direction du déplacement, sur des parties ou sur la totalité de la paroi extérieure de l'élément constitutif et dans la direction longitudinale du véhicule, sur une partie ou sur la totalité de la longueur de l'élément constitutif.

15. Véhicule articulé selon la revendication 14, caractérisé par le fait que les surfaces de glissement sont constituées par une bande auto-portante ou supportée (101), qui s'étend perpendiculairement à la direction du déplacement, laquelle bande est constituée soit par une masse de matériau à capacité de glissement ou est revêtue avec un matériau à capacité de glissement.

16. Véhicule articulé selon l'une des revendications 9-15, caractérisé par le fait que les surfaces à capacité de glissement s'étendent, dans la partie (a, b) antérieure par rapport à la direction de déplacement, obliquement ou en forme d'arc vers le haut.

17. Véhicule articulé selon l'une des revendications 9-16, caractérisé par le fait que les surfaces de glissement sont prévues sur éléments de cadres des éléments constitutifs individuels et/ou sur les nacelles qui sont montées dans les cadres.

18. Véhicule articulé selon l'une des revendications 9-17, caractérisé par le fait que les surfaces de glissement sont pourvues de lamelles ou de cannelures.
